# FASCICULE DE BREVET EUROPEEN

(11) **EP 0 189 714 B1**
(45) Date de publication et mention de la délivrance du brevet: **29.01.1992**
(21) Numéro de dépôt: 85402627.5
(22) Date de dépôt: 24.12.1985
(51) Int. Cl.: F02M 69/08, F02M 67/02

(54) **Dispositif pour améliorer la qualité du mélange carburé délivré par un système d'injection pneumatique**
Vorrichtung zum Verbessern der Qualität des von einem pneumatischen Einspritzsystem gelieferten Gemisches
Device for improving the quality of the carburetted mixture delivered by a pneumatic injection system

(30) Priorité: 28.12.1984 FR 8420057
(43) Date de publication de la demande: 06.08.1986
(73) Titulaire: INSTITUT FRANCAIS DU PETROLE, 92502 Rueil-Malmaison (FR); AUTOMOBILES PEUGEOT, 75116 Paris (FR); AUTOMOBILES CITROEN, 92200 Neuilly-sur-Seine (FR)
(72) Inventeur: Trapy, Jean, F-92500 Rueil Malmaison (FR)

(56) Documents cités:
- DE-A- 2 014 140
- DE-C- 359 399
- FR-A- 563 174
- FR-A- 669 767
- FR-A- 1 037 550
- FR-E- 313 652
- US-A- 2 030 247

## Description

La presente invention concerne un dispositif destiné à améliorer la qualité du mélange carburé que délivre un système d'injection pneumatique, alimentant un moteur alternatif à combustion interne.

Ces moteurs sont habituellement alimentés, soit par un carburateur, soit par injection directe ou indirecte du carburant liquide. Dans le premier cas, le mélange préalable de l'air et du carburant s'effectue nettement en amont des orifices d'admission des cylindres, ce qui entraîne des inhomogénéités à la fois de la répartition du carburant dans l'air, et de la distribution du mélange entre les cylindres. Ces imperfections sont préjudiciables au rendement du moteur, d'autant plus que des pertes de mélanges à l'échappement peuvent avoir lieu lorsque le cylindre est balayé par le mélange admis (en particulier dans les moteurs 2 temps). Enfin, le dosage du carburant dans l'air devient fort délicat lorsqu'il est nécessaire d'optimiser la carburation dans le sens d'une économie d'énergie et d'une réduction des polluants.

L'injection directe ou indirecte du carburant liquide pallie les effets néfastes d'une mauvaise répartition entre cylindres et des pertes à l'échappement, et facilite le dosage du carburant.

Elle a cependant pour inconvénient de créer des inhomogénéités du mélange dans les cylindres, qui peuvent occasionner de mauvaises combustions, en particulier à haut régime.

Un troisième procédé est encore peu ou pas utilisé dans les moteurs alternatifs, c'est l'injection pneumatique. Ce procédé allie les avantages de l'injection liquide directe ou indirecte, et ceux de la carburation. En effet, le mélange fluide introduit est déjà un mélange carburé en partie préparé, sa distribution peut être indépendante pour chaque cylindre, et déclenchée de manière à minimiser les pertes à l'échappement.

L'art antérieur peut être illustré par les brevets français suivants : FR-A-563.174, FR-A-313.652, FR-A-1.037.550, FR-A-669.767 et DE-A-2.014.140.

L'invention proposée concerne l'agencement d'un injecteur pneumatique au moyen d'une buse destinée à améliorer le mélange air-carburant injecté.

Plus particulièrement, la présente invention concerne un dispositif pour améliorer la qualité du mélange carburé que délivre un système d'injection pneumatique alimentant un moteur alternatif à combustion interne, ledit système d'injection pneumatique comportant un organe d'injection du carburant liquide débouchant dans une préchambre d'injection.

Ce dispositif comporte notamment au moins deux moyens de mise en vitesse du mélange carburé dont le premier comporte une buse d'injection disposée dans ladite préchambre d'injection, ladite buse d'injection comportant un bord de sortie et étant alimenté en carburant liquide par ledit organe d'injection de carburant.

Selon la présente invention, ladite buse d'injection comprend un manchon ouvert à ses deux bouts et comportant un étranglement dans son passage intérieur, ce manchon étant inséré dans la préchambre en ménageant un espace entre sa surface extérieure et la paroi de la préchambre et comprend le bord de sortie à son bout de sortie, un courant de gaz ainsi qu'au moins un jet de carburant liquide dudit organe d'injection débouchant dans le passage intérieur du manchon, le flux de gaz passant aussi à l'extérieur du manchon, et un organe ayant la forme générale d'une tulipe, cet organe étant disposé à la sortie de la préchambre près du bout de sortie du manchon et forme un premier orifice annulaire avec le bout de sortie du manchon et, en aval de ce premier orifice, un deuxième orifice annulaire avec la sortie de la préchambre au moins lors de la période de l'injection du mélange, l'un de ces orifices formant le deuxième moyen de mise en vitesse du mélange carburé, ladite préchambre communiquant avec la chambre de combustion du moteur.

La buse d'injection pourra être disposée coaxialement à ladite préchambre.

La buse d'injection pourra être solidaire des parois de ladite préchambre et présenter, sensiblement au niveau de son col, au moins un orifice latéral dans lequel débouche au moins un organe d'injection de carburant liquide.

Ledit organe ayant une forme générale de tulipe pourra correspondre à une soupape d'injection fermant et ouvrant la sortie de la préchambre, et le deuxième orifice annulaire peut être formé avec la sortie de la préchambre lors de la période de l'injection du mélange.

Les deuxième moyens de mise en vitesse pourront comporter un organe fixe ayant une extrémité en forme de tulipe laissant subsister une ouverture permanente, cet organe comportant une tige passant à travers la buse. La préchambre d'injection pourra être reliée à une source d'air pulsé sous pression.

Les deuxième moyens de mise en vitesse pourront comporter une section de passage maximale du mélange carburé comprise entre 20 % et 80 % de la section de passage de la section de passage totale de ladite chambre.

L'organe d'injection du carburant pourra être positionné dans la préchambre de manière à produire un jet en direction des surfaces internes de la buse.

Pour bien comprendre cette invention dans ses particularités et avantages, on se reportera à la description qui suit, illustrée par les figures annexées suivantes, parmi lesquelles :
- la figure 1 montre schématiquement, en coupe, un mode de réalisation du dispositif d'injection,
- la figure 2 illustre une variante du dispositif de la figure 1, avec une ouverture fixe,
- les figures 3A, 3B et 3C présentent une réalisation de la buse d'injection en section longitudinale, vue de côté et vue de dessus respectivement, et
- les figures 4 et 5 permettent de comparer les consommations mesurées d'un moteur alimenté en injection pneumatique avec et sans la buse d'injection du dispositif selon l'invention.

Sur les figures, la référence 1 désigne la chambre de combustion d'un moteur à combustion interne alternatif dont la culasse 2 comporte un orifice d'injection 3 faisant communiquer une préchambre d'injection 4 avec la chambre 1.

La figure 1 représente la coupe schématique d'une réalisation d'un injecteur pneumatique équipé d'une buse améliorant substantiellement la pulvérisation du carburant, et les qualités d'homogénéité du mélange injecté. Cette buse est référencée 5, et elle est insérée dans la préchambre 4, fermée par la soupape d'injection 6, et dans laquelle débouche une arrivée 7 de gaz contenant de l'oxygène, tel de l'air, ainsi qu'un ou plusieurs injecteurs de carburant liquide, référencés 8.

Ceux-ci pénètrent dans la préchambre au travers d'un orifice 9 de la buse 5 et peuvent être par exemple des injecteurs électroniques ou mécaniques du commerce, utilisés couramment sur des moteurs de série. La référence 12 désigne le bord de sortie de la buse. La buse constitue un premier moyen de mise en vitesse des gaz constituant le mélange carburé. Des deuxième moyens de mise en vitesse de ces gaz peuvent être réalisée par le bord 12 de sortie de la buse et par la soupape 6 ou par cette même soupape 6 et le siège de 13 de cette soupape.

Les mouvements de la soupape peuvent être provoqués par des organes de commande classiques ou autres, et cette soupape commande par son ouverture l'injection effective, en établissant un flux d'air à travers la préchambre 4 et la buse 5, qui pulvérise le carburant et l'entraîne à l'extérieur de l'injecteur. Le carburant liquide pourra être introduit dans la préchambre pendant l'ouverture de la soupape, ou encore avant cette ouverture, la préchambre, faisant alors office de réserve. Toutefois, on ne sortirait pas du cadre de l'invention si le jet d'air était pulsé par un autre système que celui de la soupape, ou si le carburant était dosé et introduit dans la préchambre par un autre dispositif que des injecteurs du commerce. La buse d'injection 5 est sensiblement coaxiale à la préchambre 4 et est disposée de façon à être sensiblement obturée en même temps que l'orifice 3 par la soupape 6.

La figure 2 représente un mode de réalisation comportant un organe fixe 10 ayant la forme générale d'une tulipe et associé à la buse 5 qui est solidaire de sa tige 11.

Cet organe est monté de manière à laisser l'orifice d'injection 3 ouvert en permanence, le processus d'injection alternatif étant assuré par un débit d'air pulsé sous pression à travers la canalisation 7. Ce mode de réalisation est particulièrement bien adapté pour un système d'injection indirect. Il pourra être logé dans la culasse ou ailleurs, par exemple dans les tubulures d'admission.

L'orifice d'injection peut servir de deuxième moyen de mise en vitesse du mélange carburé. De même, ces deuxièmes moyens pourront être constitués par le passage défini par le bord 12 de sortie de la buse 5 et la tulipe 10.

Ce mode de réalisation permet notamment de s'affranchir d'un système de commande de soupapes d'injection. Il est cependant nécessaire de prévoir des moyens 16 pour empêcher le reflux des gaz lors des phases de combustion. Ceci peut être réalisé par l'utilisation de clapet anti-retour.

Equipé de la buse d'injection le dispositif décrit ci-dessus permet d'injecter du mélange carburé de bonne qualité à des fréquences élevées (supérieures à 100 Hz), et ceci pour des différences de pression amont-aval très faibles, descendant jusqu'à 0,1 bar.

L'ouverture maximale de l'orifice d'injection 3 constitue aussi un paramètre important, car elle régule la vitesse du flux d'air, et il a été découvert que les résultats étaient satisfaisants lorsque la section de passage de cette ouverture est comprise entre 20% et 80% de la section droite de passage total de la préchambre d'injection. Il a été aussi découvert que la buse permettait une beaucoup plus grande latitude pour fixer le moment de l'injection du carburant liquide dans la préchambre.

On ne sortirait cependant pas du cadre de l'invention en remplaçant la soupape 6 par un autre type d'organe d'obturation périodique.

Selon la présente invention, il est important que le bord de sortie 12 de la buse soit balayé par un flux d'air passant à l'intérieur de la buse (Flèches 14 sur la figure 2) et par un flux d'air passant à l'extérieur de la buse (Flèches 15 sur la figure 2). Il est également important que le ou les organes d'injection 8 dirige les jets de carburant sur les parois internes de la buse.

Sur la figure 3 est représenté un type de buse qui a apporté des améliorations substantielles à la qualité du mélange injecté. Cette buse se caractérise par ce que sa portion du côté de la sortie des gaz est évacuée sur une certaine longueur et que le diamètre de sortie est plus grand que le diamètre d'entrée.

Les figures 4 et 5 montrent, à titre de comparaison, des cartes d'isoconsommation d'un moteur alimenté par injection directe pneumatique, avec (Fig. 4) et sans (Fig. 5) buse d'injection.

Sur ces figures, on a porté en abscisses le régime N du moteur en tours/minute et en ordonnées la puissance P en chevaux du moteur.

La consommation est exprimée en grammes par cheval et par heure, la correspondance entre les références et les consommations est la suivante :

| REFERENCE DE LA ZONE | PLAGE DE CONSOMMATION EN GRAMME PAR CHEVAL ET PAR HEURE |
|---|---|
| C₁ | moins de 190 |
| C₂ | entre 190 et 200 |
| C₃ | entre 200 et 210 |
| C₄ | entre 210 et 220 |
| C₅ | entre 220 et 250 |
| C₆ | entre 250 et 300 |
| C₇ | plus de 300. |

La comparaison des figures 4 et 5 montre la nette amélioration apportée par l'utilisation de la buse 5.

## Revendications

1. Dispositif pour améliorer la qualité du mélange carburé que délivre un système d'injection pneumatique alimentant un moteur alternatif à combustion interne, ledit système d'injection pneumatique comportant un organe d'injection du carburant liquide débouchant dans une préchambre d'injection qui communique avec la chambre de combustion du moteur, au moins deux moyens de mise en vitesse du mélange carburé dont le premier comporte une buse d'injection (5) disposée dans ladite préchambre d'injection (4), ladite buse d'injection comprend un manchon ouvert à ses deux bouts et comportant un étranglement dans son passage intérieur, ce manchon étant inséré dans la préchambre en ménageant un espace entre sa surface extérieure et la paroi de la préchambre et comprend un bord de sortie (12) à son bout de sortie, un courant de gaz ainsi qu'au moins un jet de carburant liquide dudit organe d'injection débouchant dans le passage intérieur du manchon, le flux de gaz passant aussi à l'extérieur du manchon, caractérisé par un organe ayant la forme générale d'une tulipe, cet organe étant disposé à la sortie de la préchambre près du bout de sortie du manchon et forme un premier orifice annulaire avec le bout de sortie du manchon et, en aval de ce premier orifice, un deuxième orifice annulaire avec la sortie de la préchambre au moins lors de la période de l'injection du mélange, l'un de ces orifices formant le deuxième moyen de mise en vitesse du mélange carburé.

2. Dispositif selon la revendication 1, caractérisé en ce que ladite buse d'injection est disposée coaxialement à ladite préchambre (4).

3. Dispositif selon la revendication 2, caractérisé en ce que ladite buse d'injection (5) est solidaire des parois de ladite préchambre (4) et présente, sensiblement au niveau de son col, au moins un orifice latéral (9) dans lequel débouche au moins un organe (8) d'injection de carburant liquide.

4. Dispositif selon l'une des revendications précédentes, caractérisé en ce que ledit organe ayant une forme générale de tulipe correspond à une soupape d'injection (6) fermant et ouvrant la sortie de la préchambre, et le deuxième orifice annulaire est formé avec la sortie de la préchambre lors de la période de l'injection du mélange.

5. Dispositif selon l'une des revendications 1 à 3, caractérisé en ce que ledit organe ayant une forme générale de tulipe est un organe fixe dont l'extrémité (10) en forme de tulipe laisse subsister une ouverture permanente, ledit organe comportant une tige passant à travers ladite buse et en ce que ladite préchambre d'injection (4) est reliée à une source d'air pulsé sous pression.

6. Dispositif selon la revendication 1, caractérisé en ce que lesdits deuxième moyens de mise en vitesse comportent une section de passage maximale du mélange carburé comprise entre 20 % et 80 % de la section de passage totale de ladite chambre.

7. Dispositif selon la revendication 1, caractérisé en ce que ledit organe d'injection du carburant est positionné dans ladite préchambre de manière à produire un jet en direction des surfaces internes de ladite buse.

## Claims

1. Device for improving the quality of a carburetted mixture delivered by a pneumatic injection system supplying a reciprocating internal combustion engine, the said pneumatic injection system comprising a device for injecting the liquid fuel and emerging into an injection prechamber which communicates with the engine combustion chamber, at least two systems for accelerating the carburetted mixture, the first comprising an injector nozzle (5) arranged in the said injection prechamber (4), the said injector nozzle comprising a sleeve which is open at both ends and including a restriction in its internal bore, this sleeve being inserted in the prechamber by providing a space between its external surface and the wall of the prechamber and which comprises a discharge lip (12) at its outlet end, together with a flow of gas and at least one jet of liquid fuel for the said injection device emerging into the internal bore of the sleeve, the flow of gas also passing outside the sleeve, characterised by a device with the general form of a tulip, this device being positioned at the outlet of the prechamber close to the outlet end for the sleeve and forming a first orifice which is annular to the outlet end for the sleeve and, on the downstream side of this first orifice, a second orifice which is annular to the outlet of the prechamber, at least during the period of injecting the mixture, one of these orifices forming the second means of accelerating the carburetted mixture.

2. Device in accordance with claim 1, characterised in that the said injector nozzle is arranged co-axial to the said prechamber (4).

3. Device in accordance with claim 2, characterised in that the said injector nozzle (5) is integral with the walls of the said prechamber (4) and presents, basically in the vicinity of its neck, at least one lateral orifice (9) into which emerges at least one device (8) for injecting the liquid fuel.

4. Device in accordance with one of the preceding claims, characterised in that the said device has the general form of a tulip and corresponds to an injection valve (6) which opens and closes the outlet of the prechamber and the second annular orifice is formed by the outlet of the prechamber during the period when the mixture is injected.

5. Device in accordance with one of claims 1 to 3, characterised in that the said device having the general form of a tulip is a fixed device where the end (10) in the form of a tulip provides a permanent opening, the said device including a rod or stem passing through the said nozzle and in that the said injection prechamber (4) is connected to a source of pulsed air under pressure.

6. Device in accordance with claim 1, characterised in that the said second acceleration system includes a cross section with a maximum sized bore for the caburetted mixture, this being between 20% and 80% of the total bore cross section of the said chamber.

7. Device in accordance with claim 1, characterised in that the said fuel injection device is positioned in the said prechamber so as to produce a jet in the direction of the internal surfaces of the said nozzle.

## Patentansprüche

1. Vorrichtung zum Verbessern der Qualität des vergasten Gemisches, das ein pneumatisches eine Kolbenbrennkraftmaschine speisendes System liefert, wobei das pneumatische Einspritzsystem ein Einspritzorgan für den flüssigen Brennstoff umfaßt, das in eine Einspritzvorkammer mündet, welche mit der Verbrennungskammer des Motors in Verbindung steht, mit wenigstens zwei Beschleunigungsmitteln für das vergaste Gemisch, deren ersteres eine Einspritzdüse (5) umfaßt, die in der Einspritzvorkammer (4) angeordnet ist, wobei diese Einspritzdüse einen an seinen beiden Enden offenen Stutzen umfaßt, der in seinem Innendurchgang eine Drosselung aufweist, wobei der Stutzen in die Vorkammer derart eingesetzt ist, daß ein Raum zwischen seiner Außenfläche und der Wandung der Vorkammer belassen ist und daß er eine Austrittskante (12) an seinem Austrittsende aufweist, wobei ein Gasstrom sowie wenigstens ein Strahl flüssigen Brennstoffs aus diesem Einspritzorgan in den inneren Durchlaß des Stutzens mündet und der Gasstrom auch außerhalb des Stutzens passiert, gekennzeichnet durch ein Element von im allgemeinen Tulpengestalt, wobei das Element am Austritt aus der Vorkammer nahe des Austrittsendes des Stutzens angeordnet ist und eine erste ringförmige Öffnung mit dem Austrittsende des Stutzens und in Strömungsrichtung hinter dieser ersten Öffnung eine zweite Ringöffnung mit dem Austritt der Vorkammer wenigstens während der Einspritzperiode des Gemisches bildet, wobei eine dieser Öffnungen das zweite Beschleunigungsmittel für das vergaste Gemisch bildet.

2. Vorrichtung nach Anspruch 1, dadurch gekennzeichnet, daß die Einspritzdüse koaxial zu dieser Vorkammer (4) angeordnet ist.

3. Vorrichtung nach Anspruch 2, dadurch gekennzeichnet, daß diese Einspritzdüse (5) fest mit den Wandungen dieser Vorkammer (4) ist und im wesentlichen in Höhe ihrer Engstelle wenigstens eine seitliche Öffnung (5) aufweist, in die wenigstens ein Einspritzorgan (8) für flüssigen Kraftstoff mündet.

4. Vorrichtung nach einem der vorhergehenden Ansprüche, dadurch gekennzeichnet, daß dieses allgemein Tulpengestalt aufweisende Element einem Einspritzventil (6) entspricht, welches den Austritt aus der Vorkammer öffnet und schließt, und die zweite Ringöffnung mit dem Austritt der Vorkammer während der Einspritzperiode des Gemisches gebildet wird.

5. Vorrichtung nach einem der Ansprüche 1 bis 3, dadurch gekennzeichnet, daß das Element von der allgemeinen Tulpengestalt ein festes Element ist, dessen Ende (10) von Tulpenform eine dauernde Öffnung bestehen läßt, wobei dieses Element eine durch die Düse gehende Stange umfaßt und daß diese Einspritzvorkammer (4) mit einer unter Druck stehenden pulsierenden Luftquelle verbunden ist.

6. Vorrichtung nach Anspruch 1, dadurch gekennzeichnet, daß diese zweiten Beschleunigungsmittel einen maximalen Durchgangsquerschnitt des vergasten Gemisches zwischen 20 und 80 % des Durchgangsgesamtquerschnittes dieser Kammer haben.

7. Vorrichtung nach Anspruch 1, dadurch gekennzeichnet, daß dieses Kraftstoffeinspritzelement in dieser Vorkammer derart positioniert ist, daß ein Strahl in Richtung auf die Innenflächen dieser Düse erzeugt wird.
